# EUROPÄISCHE PATENTSCHRIFT

(11) **EP 3 438 395 B1**
(45) Veröffentlichungstag und Bekanntmachung des Hinweises auf die Patenterteilung: **30.08.2023**
(21) Anmeldenummer: 18185179.1
(22) Anmeldetag: 24.07.2018
(51) Int. Cl.: E06B 3/36, E06B 3/22, E06B 3/32, E06B 3/08

(54) **FENSTERRAHMENSYSTEM**
WINDOW FRAME SYSTEM
SYSTÈME DE CADRE DE FENÊTRE

(30) Priorität: 31.07.2017 AT 506342017
(43) Veröffentlichungstag der Anmeldung: 06.02.2019
(73) Patentinhaber: Drutex S.a., 77-100 Bytow (PL)
(72) Erfinder: GIERSZEWSKI, Leszek, 76-200 SLUPSK (PL)
(74) Vertreter: Babeluk, Michael

(56) Entgegenhaltungen:
- EP-A1- 0 053 196
- GB-A- 2 259 321
- US-A- 4 768 316

## Beschreibung

Die Erfindung betrifft ein Fensterrahmensystem zum Aufnehmen zumindest zweier Fenster, mit einer Oberleiste, einer Unterleiste, Seitenleisten und zumindest einem Kämpfer, wobei zumindest ein erstes Fenster nicht öffenbar und zumindest ein zweites Fenster nach außen öffenbar ist, und jedes Fenster zumindest ein Glaselement und das zweite Fenster einen Flügelrahmen aufweist und wobei zumindest die Oberleiste oder die Unterleiste ein einstückiges Hauptsegment aufweisen, sowie zwischen dem Glaselement des ersten Fensters und dem Hauptsegment ein Zwischensegment angeordnet ist.

Unter Blendrahmen wird im allgemeinen Sprachgebrauch jener Teil eines Fensterrahmensystems verstanden, der in Einbaustellung nicht beweglich ist, sprich beim bestimmungsgemäßen Öffnen eines öffenbaren Fensters im Wesentlichen an seinem Ort verbleibt. In der Regel wird dieser Blendrahmen durch die Oberleiste, Unterleiste sowie die Seitenleisten gebildet. Der bewegliche Teil des Fensterrahmens wird durch den Flügelrahmen gebildet, während bei einem nicht öffenbaren Fenster eben dieser nicht vorhanden ist.

In handelsüblichen Fensterrahmensystemen, die das Öffnen zumindest eines Fensters nach außen ermöglichen, während zumindest ein anderes nicht öffenbar ist, weisen in der Regel einen vielstückigen Blendrahmen auf. Technisch bedingt werden besonders die Oberleiste und Unterleiste, aber auch andere Elemente nicht durchgehend geführt, sondern unterbrochen ausgeführt. Dies wird oft als optisch nicht sehr ansprechend empfunden, da eine Vielzahl an Fugen zwischen den Fenstern den Eindruck der Uneinheitlichkeit des Fensterrahmens erweckt.

Die GB 2 259 321 A1 offenbart ein Fensterrahmensystem der beschriebenen Art, wobei das Zwischensegment über einen Schnappmechanismus verbindbar und lösbar ist. Durch diese Ausführungsform ist ein durchgehendes, einstückiges Hauptsegment möglich, was optisch ansprechend ist. Jedoch wird das Zwischensegment als optisch negativ wahrgenommen, da es aus das Hauptsegment überragt. Dies ergibt eine uneinheitlich wirkende Ober- oder Unterleiste.

Aufgabe der vorliegenden Erfindung ist damit die beschriebenen Nachteile zu vermeiden und ein Fensterrahmensystem bereitzustellen, das optisch attraktiver ist.

Diese Aufgabe wird erfindungsgemäß dadurch gelöst, dass das Hauptsegment an der äußeren Seite der Fenster eine Vertiefung aufweist, welche eine erste Aufnahmefläche einerseits für eine vorzugsweise dichte Verbindung mit dem Zwischensegment, sowie andererseits für eine vorzugsweise dichte Verbindung mit dem Flügelrahmen aufweist, und dass eine Glashalteleiste des ersten Fensters an dem Hauptsegment an der Innenseite befestigt ist.

Wenn das Hauptsegment an der äußeren Seite der Fenster eine Vertiefung aufweist, welche eine erste Aufnahmefläche einerseits für eine dichte Verbindung mit dem Zwischensegment, sowie andererseits für eine dichte Verbindung mit dem Flügelrahmen aufweist, so wird damit eine gute Aufnahmefläche abgetieft von der Hauptaußenfläche bereitgestellt, die mehrfach verwendet werden kann. Im Bereich des ersten Fensters kann das Zwischensegment angreifen, wodurch das Zwischensegment nicht mehr heraussteht und bei geeigneter Ausführung die Zwischenaußenfläche und die Hauptaußenfläche in einer Ebene liegen kann. Darüber hinaus kann im Bereich des zweiten Fensters jedoch der Flügelrahmen anliegen, wobei ebenso bei geeigneter Ausführung die Flügelaußenfläche in einer Ebene mit der Hauptaußenfläche liegen kann.

Durch die Ausführung einer Ober- oder Unterleiste mit einem einstückigen Hauptsegment vermindert man die Fugen zwischen den Fenstern, wodurch ein einheitlicherer Eindruck gegeben und ein als schöner empfundener Anblick gewährleistet ist. Fugen zwischen den einzelnen Fenstern werden eher als störend wahrgenommen werden, als solche, welche im Wesentlichen parallel zu den Kanten der Glaselemente verlaufen. Daher ist die Verwendung einstückiger Hauptsegmente, welche einen über ihre Haupterstreckung gleichbleibenden Querschnitt aufweisen, optisch besonders ansprechend. Dies hat auch den Vorteil, dass dadurch die Herstellung durch Extrusion von Kunststoff oder ähnlichem Material leicht möglich ist und der Zusammenbau erleichtert wird, da weniger Elemente zusammengebaut werden müssen. Des Weiteren wird noch die Stabilität des gesamten Fensterrahmensystems verstärkt.

Dabei wird unter der inneren Seite oder Innenseite die Seite des Fensterrahmensystems verstanden, welche in einer bestimmungsgemäßen Einbaustellung im Inneren des Gebäudes liegt bzw. in den Innenraum des Gebäudes gerichtet ist. Demnach ist die äußere Seite oder Außenseite die, welche in dieser Einbaustellung außerhalb des Gebäudes liegt bzw. jene Seite, in dessen Richtung das zweite Fenster öffenbar ist.

Wenn zwischen dem Glaselement des ersten Fensters und dem Hauptsegment ein Zwischensegment angeordnet ist, so kann auf einfache Weise das Glaselement stabilisiert werden. Da das erste Fenster nicht öffenbar ist und deswegen keinen Flügelrahmen aufweist, übernimmt das Zwischensegment damit die Funktion der Festlegung des Glaselements an dem Fensterrahmensystem. Die Glashalteleisten, welche ebenso die Glaselemente halten, sollten aus optischen Gründen und zum Schutz vor der Witterung - vorzugsweise ausschließlich - an der Innenseite angeordnet werden. Demnach ist es besonders vorteilhaft, wenn das Zwischensegment das Glaselement auf der Außenseite fixiert, damit das Glaselement zwischen Glashalteleiste und Zwischensegment eingespannt wird. Dazu ist es vorteilhaft, wenn diese Verbindungen mit dem Glaselement dicht sind, beispielsweise durch an den Verbindungen angeordnete Gummidichtungen oder Dichtungssilikon. Die Verbindung zwischen Zwischensegment und Hauptsegment sollte ebenfalls dicht ausgeführt sein. Dies kann ebenso durch eine Dichtungslippe oder eine sonstige dichte Verbindungstechnik sichergestellt werden.

Gemäß der Erfindung ist eine Glashalteleiste des ersten Fensters an dem Hauptsegment an der Innenseite befestigt. Dies ist eine besonders stabile Ausführungsform, da über nur ein Zwischenelement die Verbindung zwischen Glaselement und Hauptsegment aufgebaut wird. Außerdem muss sich das Zwischensegment nicht bis zur Innenseite erstrecken und kann klein ausgeführt werden. Alternativ dazu könnte die Glashalteleiste auch direkt an einem Zwischensegment angreifen.

Wenn das Hauptsegment einen im Wesentlichen L-förmigen Querschnitt aufweist, wobei ein erster Schenkel auf der inneren Seite der Fenster angeordnet ist, so stellt dies eine einfache, stabile und optisch ansprechende Ausführungsform für das Hauptsegment dar. Da das zweite Fenster nach außen öffenbar ist, ist auf der inneren Seite genügend Platz für den ersten Schenkel, welcher besonders vorzugsweise als Verbindungspunkt für die Glashalteleiste des ersten Fensters dienen kann. Außerdem ergibt sich auf der Innenseite eine große durchgehende Fläche, was optisch besonders positiv wahrgenommen wird. Es kann dadurch auch verhindert werden, dass Zwischenelemente an der inneren Seite sichtbar sind.

Vorteilhaft ist, wenn das Zwischensegment einen im Wesentlichen L-förmigen Querschnitt aufweist, wobei ein Schenkel auf der äußeren Seite der Fenster angeordnet ist. Dadurch kann das Zwischensegment einerseits über eine große Fläche auf dem Hauptsegment aufliegen und andererseits kann der Schenkel auf der äu-ßeren Seite ein Verbindungselement zum Verbinden mit dem Glaselement aufweisen. Besonders vorteilhaft ist, wenn sowohl das Hauptsegment als auch das Zwischensegment ein L-förmiges Profil aufweisen. Dadurch können die Vorteile verbunden werden, und es kann ein Fensterrahmensystem konstruiert werden, der wie beschrieben auf der Innenseite ein besonders einheitliches, fugenarmes Bild zeigt, während an der Außenseite im Bereich des ersten Fensters nur das Hauptsegment und einen Schenkel des Zwischensegments sichtbar ist.

Um das Fensterrahmensystem optisch noch ansprechender zu gestalten, kann es vorteilhaft sein, die Teile so auszuführen, dass das Hauptsegment eine Hauptaußenfläche, das Zwischensegment eine Zwischenaußenfläche und der Flügelrahmen eine Flügelaußenfläche aufweisen, wobei diese Flächen in geschlossenem Zustand im Wesentlichen in einer Ebene liegen. Dadurch ergibt sich ein im Wesentlichen gleichmäßig flaches Bild im geschlossenen Zustand des zweiten Fensters. Diese Hauptaußenfläche, Zwischenaußenfläche und Flügelaußenfläche ist in der Regel parallel zu den Glaselementen angeordnet. Dabei können solche Flächen zwar von einzelnen Elementen überragt werden, jedoch wäre es vorteilhaft, wenn dies nicht der Fall ist.

Besonders vorteilhaft ist, wenn das Hauptsegment eine Hauptinnenfläche, die Glashalteleisten eine Glashalteleisteninnenfläche und der Flügelrahmen eine Flügelinnenfläche aufweisen, wobei diese Flächen in geschlossenem Zustand im Wesentlichen in einer Ebene liegen. Dabei sind damit Flächen der Teile gemeint, die in den Innenraum des Gebäudes zeigen.

Wenn das Hauptsegment an der äußeren Seite der Fenster eine Vertiefung aufweist, welche eine erste Aufnahmefläche einerseits für eine dichte Verbindung mit dem Zwischensegment, sowie andererseits für eine dichte Verbindung mit dem Flügelrahmen aufweist, so wird damit eine gute Aufnahmefläche abgetieft von der Hauptaußenfläche bereitgestellt, die mehrfach verwendet werden kann. Im Bereich des ersten Fensters kann das Zwischensegment angreifen, wodurch bei geeigneter Ausführung die Zwischenaußenfläche und die Hauptaußenfläche in einer Ebene liegen kann. Darüber hinaus kann im Bereich des zweiten Fensters jedoch der Flügelrahmen anliegen, wobei ebenso bei geeigneter Ausführung die Flügelaußenfläche in einer Ebene mit der Hauptaußenfläche liegen kann.

Besonders vorteilhaft ist, wenn der erste Schenkel des Hauptsegments eine zweite Aufnahmefläche für eine dichte Verbindung mit dem Flügelrahmen aufweist. Dadurch kann der Flügelrahmen auf einer weiteren Aufnahmefläche im geschlossenen Zustand angreifen, was die Stabilität der Verbindung, die isolatorischen Eigenschaften sowie deren Dichtheit verbessert.

Um das optische Gesamtbild des Fensterrahmensystems weiter zu verbessern ist es von Vorteil, wenn der Querschnitt zumindest eines Kämpfers zwischen dem ersten Fenster und dem zweiten Fenster einen einstückigen Kämpferhauptsegment aufweist. Dadurch wird die Zahl an Fugen weiter reduziert und ein einheitliches Bild geschaffen. Besonders vorteilhaft ist in diesem Sinne, wenn das Kämpferhauptsegment entlang einer Ebene senkrecht zur Fensterebene symmetrisch ist. Dies hat außerdem Vorteile während des Zusammenbaus, da das Profil gedreht werden kann und unabhängig davon, welche Fenster eingebaut werden, verwendet werden kann. So kann ein derartiges Hauptsegment sowohl für zwei nicht öffenbare als auch für zwei öffenbare Fenster sowie zwischen jeweils einem der beiden verwendet werden.

Wenn zwischen dem Glaselement des ersten Fensters und dem Kämpferhauptsegment über ein Kämpferzwischensegment angeordnet ist, so hat dies ähnliche Vorteile wie bereits beschrieben bezüglich der Zwischensegmente. Ein weiterer Vorteil ist ebenso, dass nachträglich die Art des Fensters verändert werden kann. Es kann ohne Ausbau der Seitenteile oder des Kämpfers ein Fenster einer Art, beispielsweise ein öffenbares, entnommen werden und ein Fenster anderer Art, beispielsweise ein nicht öffenbares, eingebaut werden. Dazu müssen nur entsprechende Kämpferzwischensegmente, bzw. gegebenenfalls Zwischensegmente angeordnet werden, um den Einbau zu ermöglichen.

Wenn das Kämpferzwischensegment und das Zwischensegment im Wesentlichen die gleichen Querschnitte aufweisen, so erleichtert das nicht nur den Zusammenbau weiter, sondern trägt auch zu einer regelmäßigeren Außenfläche bei. Dieser optisch ansprechende Effekt ist sehr vorteilhaft, da das erste Fenster die beschriebenen Vorteile der Austauschbarkeit besitzt, jedoch zentral im dafür vorgesehenen Rahmen sitzt.

In einer vorteilhaften Ausführungsform weisen die Oberleiste, die Unterleiste sowie Seitenleisten Hauptsegmente mit im Wesentlichen gleichen Querschnitten auf. Dadurch wird die Produktion verbilligt und der Zusammenbau abermals vereinfacht. Es muss zur Herstellung eines Fensterrahmensystems nur noch ein Profil für sämtliche begrenzende Leisten hergestellt werden.

In der Folge wird die vorliegende Erfindung anhand einer in Figuren dargestellten Ausführungsvariante näher erläutert. Es zeigen:
- Fig. 1: eine Ansicht der Außenseite eines erfindungsgemäßen Fensterrahmensystems;
- Fig. 2: einen Ausschnitt einer erfindungsgemäßen Ausführungsform im Bereich eines ersten Fensters in einem Schnitt gemäß der Linie II-II in Fig. 1;
- Fig. 3: einen Ausschnitt der Ausführungsform im Bereich eines zweiten Fensters in einem Schnitt gemäß der Linie III-III in Fig. 1;
- Fig. 4: einen Ausschnitt der Ausführungsform im Bereich eines Kämpfers in einem Schnitt gemäß der Linie IV-IV in Fig. 1.

Fig. 1 stellt eine schematische Außenansicht eines Fensterrahmensystems mit einem nicht öffenbaren ersten Fenster 21 und einem nach außen öffenbaren zweiten Fenster 22 dar. Des Weiteren ist eine Oberleiste 24, eine Unterleiste 25 sowie Seitenleisten 23 angeordnet, welche alle ein gleichförmiges Hauptsegment 1 aufweisen. Die Hauptsegmente 1 der Oberleiste 24 und Unterleiste 25 erstrecken sich über die gesamte Breite des Fensters. Das gezeigte Fensterrahmensystem ist so dargestellt, dass die Unterleiste in Einbaustellung des Fensters am nähesten am Untergrund angeordnet ist und damit die Fenster nebeneinander liegen. Jedoch ist auch denkbar, dass es senkrecht eingebaut wird, sodass eine Seitenleiste 23 am nähesten am Untergrund angeordnet ist und die Fenster übereinander liegen.

Fig. 2 zeigt einen Teil eines Schnittes eines erfindungsgemäßen Fensterrahmensystems auf Höhe des ersten Fensters durch eine Unterleiste. Ein Hauptsegment 1 weist ein L-förmiges Profil auf, wobei ein erster Schenkel 1a an der Innenseite kleiner als ein zweiter Schenkel 1b ausgeführt ist. Das Hauptsegment 1 wird hauptsächlich durch ein extrudiertes Kunststoffprofil gebildet, wobei im Inneren ein Verstärkungskörper 1c aus Metall eingeführt ist um die mechanische Stabilität zu erhöhen. Am oberen Ende des ersten Schenkels 1a befindet sich ein Verbindungsabschnitt 1d, welcher eine Verbindung zu einer Glashalteleiste 3 aufbaut. An anderen Stellen sind weitere gleichartige oder ähnliche Verbindungsabschnitte 1d angeordnet, wodurch das Hauptsegment 1 für verschiedene Ausführungsformen von Fensterrahmensystemen einsetzbar wird, bzw. mit einer Vielzahl an angrenzenden Teilen wie Befestigungselementen an der Wand des Gebäudes oder anderen angrenzenden Fensterrahmensystemen verbindbar ist. Die Glashalteleiste 3 weist eine Glashalteleisteninnenfläche 3a auf, welche in den Innenraum zeigt. Sie ist im Vergleich zu einer Hauptinnenfläche 1e des Hauptsemgents 1 leicht abgeschrägt, was einen optisch ansprechenden Übergang zwischen Hauptsemgent 1 und Glaselement 4 ergibt. Das Glaselement 4 wird an der Innenseite durch die Glashalteleiste 3 über eine dichte Gummiverbindung 5 gehalten. Auf dem Hauptsegment 1 ist ein Zwischensegment 2 angeordnet, welches ebenso ein L-förmiges Profil aufweist, jedoch zeigt ein dritter Schenkel 2a in Richtung der Außenseite. Ein vierter Schenkel 2b, welcher sich im Wesentlichen normal zum dritten Schenkel 2a und parallel zum zweiten Schenkel 1b verhält, liegt auf dem zweiten Schenkel 1b und einer zweiten Aufnahmefläche 1g des ersten Schenkels 1a auf, und ist fest mit ihnen verbunden. Diese Verbindung wird durch ein Gummielement 6 abgedichtet. Diese ist in einer Vertiefung 9 - bzw. an dessen erste Aufnahmefläche 15 - angeordnet, welche von dem Zwischensegment 2 teilweise überragt wird. Das Zwischensegment 2 ist so ausgeführt, dass die Vertiefung 9 nicht nach außen hin verschlossen oder fast verschlossen wird, vielmehr wird ein Spalt freigelassen. Dies bildet die Verbindung eines Flügelrahmens 8 nach, sodass die Art des Übergangs dem der in Fig. 3 dargestellten Verbindung zwischen Flügelrahmen 8 und Hauptsegment 1 im gleichen Bereich ähnelt. Dadurch ergibt sich ein ebenmäßigeres Gesamtbild des Fensterrahmensystems. Jedoch kann es auch vorteilhaft sein, diesen Spalt zu schließen. Eine Zwischenaußenfläche 2c, welche nach außen gerichtet ist, ist im Wesentlichen in einer Ebene mit einer Hauptaußenfläche 1f und parallel zur Haupterstreckungsebene des Glaselements 4. Das Zwischensegment 2 weist am oberen Rand eine Gummileiste 7 auf, welche das Glaselement 4 an der Außenseite festlegt. Damit wird optisch von einer außen stehenden Person im Bereich der Unterleiste neben dem Glaselement 4 vor allem zwei parallele Flächen, also die Zwischenaußenfläche 2c und die Hauptaußenfläche 1f wahrgenommen. Diese erstrecken sich über die gesamte Länge des ersten Fensters gleichmäßig und bilden damit ein gleichförmiges Bild. Im Übergangsbereich zwischen dem ersten und zweiten Fenster erstreckt sich das Hauptsegment 1 weiter, während das Zwischensegment 2 durch einen Kämpfer 10 begrenzt wird. Von der Innenseite aus betrachtet, ist nur das Hauptsegment 1 sowie die Glashalteleiste 3, sichtbar.

Das Glaselement 4 ist als thermisch stark isolierendes Dreifachscheiben-Isolierglas ausgeführt. Jedoch kann selbstverständlich jede andere Form von Glaselement verwendet werden. Abhängig von der Dicke des Glaselements 4 kann die Ausführungsform des Zwischensegments 2 und des Flügelrahmens 8 unterschiedlich gewählt werden.

In Fig. 3 wird die gleiche Ausführungsform dargestellt, wobei ein Teil eines Schnittes im Bereich der Unterleiste auf Höhe des zweiten, nach außen öffenbaren Fensters gezeigt wird. Das zweite Fenster wird in geschlossener Konfiguration dargestellt. Es ist dasselbe Hauptsegment 1 wie in Fig. 2 dargestellt, wobei nun der Flügelrahmen 8 im unteren Bereich durch ein im Wesentlichen T-förmiges Extrusionsprofil gebildet wird. Dieses Extrusionsprofil ist an allen Seiten des Glaselements 4 angeordnet, wodurch ein gleichmäßiger Flügelrahmen gebildet wird. Auch der Flügelrahmen 8 weist ein Verstärkungsprofil 8c aus Metall auf, das zur Stabilisierung dient. An der Außenseite wird einerseits eine Verbindung zu einem Glaselement 4 des zweiten Fensters über eine Gummileiste 7, andererseits eine lösbare aber dichte Verbindung mit dem Hauptsegment 1 über ein Gummielement 6 aufgebaut, welche gleichartig wie die Verbindung von Zwischensegment 2 und Hauptsegment 1 aufgebaut sind. Eine zweite lösbare, dichte Verbindung zu dem Hauptsegment ist über eine Gummileiste 7 an der zweiten Aufnahmefläche 1g angeordnet, welche an dem ersten Schenkel 1a angeordnet ist. Damit erfüllt die Ausführungsform des ersten Schenkels 1a verschiedene Funktionen in den Bereichen des ersten und des zweiten Fensters. Der Flügelrahmen 8 weist eine Flügelaußenfläche 8a auf, welche nach außen gerichtet ist, und welche auf der gleichen Ebene mit der Hauptaußenfläche 1f liegt. Ebenso liegt eine Flügelinnenfläche 8b auf gleicher Ebene mit der Hauptinnenfläche 1e. An der Innenseite wird das Glaselement 4 durch eine Glashalteleiste 3 an dem Flügelrahmen 8 festgelegt.

Durch die abgestimmte Ausführungsform der einzelnen Elemente ergibt sich sowohl von der Außenseite als auch von der Innenseite ein ähnliches Bild im Bereich des ersten Fensters sowie im Bereich des zweiten Fensters. Dies ist optisch besonders wünschenswert, lediglich der Fensterrahmen im Bereich des zweiten Fensters ist etwas breiter aufgrund der Öffenbarkeit ausgeführt. Das Hauptsegment 1, Flügelrahmen 8, Kämpferhauptsegment 11, Glashalteleiste 3 und Zwischensegment 2 weisen mehrere, unterschiedlich geformte Hohlräume auf, welche die Profile einerseits leichter machen und andererseits durch die eingeschlossene Luft oder gegebenenfalls eingeführtes Isolationsmaterial zusätzlich isolierend wirken.

In Fig. 4 wird ein Teil eines Schnittes entlang einer Ebene dargestellt, welche sich senkrecht zu den Schnittebenen von Fig. 2 und Fig. 3 verhält. Sie zeigt den Bereich eines Kämpfers 10 zwischen einem ersten Fenster und zweiten Fenster. Der Kämpfer 10 weist ein spiegelsymmetrisches Kämpferhauptsegment 11 auf, welches an der Außenseite zwei Kämpfervertiefungen 13 hat, die Kämpferauflageflächen 14 aufweisen. An diesen liegt an der einen Seite der Flügelrahmen 8 und an der anderen Seite ein Kämpferzwischensegment 12 auf. Dieses Kämpferzwischensegment 12 ist genauso wie das Zwischensegment 2 aufgebaut, wodurch das gleiche Extrusionsprofil verwendet werden kann. Dies ist besonders billig und wenig aufwendig. Das Profil des Kämpferhauptsegments 11 besteht also aus zwei spiegelgleichen Teilprofilen, welche dem Aufbau des Hauptsegments abschnittsweise stark ähneln, bzw. teilweise deckungsgleich sind. Dies hat den weiteren Vorteil, dass die Art der Verbindungen zwischen dem Kämpferhauptsegment 11 und dem Flügelrahmen 8, den Glashalteleisten 3, bzw. dem Kämpferzwischensegment 12 gleich aufgebaut werden können wie die Verbindungen zwischen dem Hauptsegment 1 und dem Flügelrahmen 8, den Glashalteleisten 3, bzw. dem Zwischensegment 2. Auch der Kämpfer weist ein eingeschobenes Metallprofil 10c auf, welches verstärkend wirkt. Ebenso liegt eine Flügelaußenfläche 8a, Kämpferhauptaußenfläche 11a und Kämpferzwischenaußenfläche 12a, bzw. Flügelinnenfläche 8b und Kämpferhauptinnenfläche 11b auf einer Ebene.

In der dargestellten Ausführungsform weisen die nicht dargestellten Seitenleisten sowie die Oberleiste einen gleichartigen Aufbau wie den in Fig. 2 dargestellten Schnitt auf. Damit ist also nur die Verwendung von insgesamt 5 Extrusionsprofilen nötig, um das Grundgerüst des Fensterrahmensystems herzustellen, und zwar das Profil des Hauptsegments, des Zwischensegment - welches ebenso als Kämpferzwischensegment verwendet wird - des Flügelrahmens, der Glashalteleisten sowie des Kämpferhauptsegments. Dies ist nicht nur billig und erleichtert die Herstellung, sondern erleichtert die Logistik und stellt ein sehr gleichmäßiges Gesamtbild des Fensterrahmensystems her.

## Patentansprüche

1. Fensterrahmensystem zum Aufnehmen zumindest zweier Fenster (21, 22), mit einer Oberleiste (24), einer Unterleiste (25), Seitenleisten (23) und zumindest einem Kämpfer (10), wobei zumindest ein erstes Fenster (21) nicht öffenbar und zumindest ein zweites Fenster (22) nach außen öffenbar ist, und jedes Fenster (21, 22) zumindest ein Glaselement (4) und das zweite Fenster (22) einen Flügelrahmen (8) aufweist und wobei zumindest die Oberleiste (24) oder die Unterleiste (25) ein einstückiges Hauptsegment (1) aufweisen, sowie zwischen dem Glaselement (4) des ersten Fensters (21) und dem Hauptsegment (1) ein Zwischensegment (2) angeordnet ist, **dadurch gekennzeichnet, dass** das Hauptsegment (1) an der äußeren Seite der Fenster (21, 22) eine Vertiefung (9) aufweist, welche eine erste Aufnahmefläche (15) einerseits für eine vorzugsweise dichte Verbindung mit dem Zwischensegment (2), sowie andererseits für eine vorzugsweise dichte Verbindung mit dem Flügelrahmen (8) aufweist, und dass eine Glashalteleiste (3) des ersten Fensters (21) an dem Hauptsegment (1) an der Innenseite befestigt ist.

2. Fensterrahmensystem nach Anspruch 1, **dadurch gekennzeichnet, dass** das Hauptsegment (1) einen im Wesentlichen L-förmigen Querschnitt aufweist, wobei ein erster Schenkel (1a) auf der inneren Seite der Fenster (21, 22) angeordnet ist.

3. Fensterrahmensystem nach einem der Ansprüche 1 oder 2, **dadurch gekennzeichnet, dass** das Zwischensegment (2) einen im Wesentlichen L-förmiges Querschnitt aufweist, wobei ein dritter Schenkel (2a) auf der äußeren Seite der Fenster (21, 22) angeordnet ist.

4. Fensterrahmensystem nach einem der Ansprüche 1 bis 3, **dadurch gekennzeichnet, dass** das Hauptsegment (1) eine Hauptaußenfläche (1f), das Zwischensegment (2) eine Zwischenaußenfläche (2c) und der Flügelrahmen (8) eine Flügelaußenfläche (8a) aufweisen, wobei diese Flächen in geschlossenem Zustand im Wesentlichen in einer Ebene liegen.

5. Fensterrahmensystem nach einem der Ansprüche 2 bis 4, **dadurch gekennzeichnet, dass** der erste Schenkel (1a) des Hauptsegments (1) eine zweite Aufnahmefläche (1g) für eine vorzugsweise dichte Verbindung mit dem Flügelrahmen (8) aufweist.

6. Fensterrahmensystem nach einem der Ansprüche 1 bis 5, **dadurch gekennzeichnet, dass** der Querschnitt zumindest eines Kämpfers (10) zwischen dem ersten Fenster (21) und dem zweiten Fenster (22) ein einstückiges Kämpferhauptsegment (11) aufweist.

7. Fensterrahmensystem nach Anspruch 6, **dadurch gekennzeichnet, dass** des Kämpferhauptsegment (11) entlang einer Ebene senkrecht zur Fensterebene symmetrisch ist.

8. Fensterrahmensystem nach Anspruch 6 oder 7, **dadurch gekennzeichnet, dass** zwischen dem Glaselement (4) des ersten Fensters (21) und dem Kämpferhauptsegment (11) ein Kämpferzwischensegment (12) angeordnet ist.

9. Fensterrahmensystem nach Anspruch 8, **dadurch gekennzeichnet, dass** das Kämpferzwischensegment (12) und das Zwischensegment (2) im Wesentlichen den gleichen Querschnitt aufweisen.

10. Fensterrahmensystem nach einem der Ansprüche 1 bis 9, **dadurch gekennzeichnet, dass** sowohl die Oberleiste (24), die Unterleiste (25) sowie Seitenleisten (23) Hauptsegmente (1) mit im Wesentlichen gleichen Querschnitten aufweisen.

## Claims

1. Window frame system for accommodating at least two windows (21, 22), having a top bar (24), a bottom bar (25), side bars (23) and at least one transom (10), wherein at least one first window (21) cannot be opened and at least one second window (22) can be opened outwards, and each window (21, 22) has at least one glass element (4) and the second window (22) has a casement frame (8), and wherein at least the top bar (24) or the bottom bar (25) has an integral main segment (1), and an intermediate segment (2) is arranged between the glass element (4) of the first window (21) and the main segment (1), **characterised in that** the main segment (1) has a recess (9) on the outer side of the windows (21, 22) which has a first receiving surface (15), on the one hand, for a preferably sealed connection to the intermediate segment (2) and, on the other hand, for a preferably sealed connection to the casement frame (8), and **in that** a glass retaining bar (3) of the first window (21) is fastened to the main segment (1) on the inside.

2. Window frame system according to claim 1, **characterised in that** the main segment (1) has a substantially L-shaped cross-section, wherein a first leg (1a) is arranged on the inner side of the windows (21, 22).

3. Window frame system according to one of claims 1 or 2, **characterised in that** the intermediate segment (2) has a substantially L-shaped cross-section, wherein a third leg (2a) is arranged on the outer side of the windows (21, 22).

4. Window frame system according to one of claims 1 to 3, **characterised in that** the main segment (1) has a main outer surface (1f), the intermediate segment (2) has an intermediate outer surface (2c) and the casement frame (8) has a casement outer surface (8a), wherein these surfaces lie substantially in one plane in the closed state.

5. Window frame system according to one of claims 2 to 4, **characterised in that** the first leg (1a) of the main segment (1) has a second receiving surface (1g) for a preferably tight connection with the casement frame (8).

6. Window frame system according to one of claims 1 to 5, **characterised in that** the cross-section of at least one transom (10) between the first window (21) and the second window (22) comprises an integral main transom segment (11).

7. Window frame system according to claim 6, **characterised in that** the main transom segment (11) is symmetrical along a plane perpendicular to the window plane.

8. Window frame system according to claim 6 or 7, **characterised in that** an intermediate transom segment (12) is arranged between the glass element (4) of the first window (21) and the main transom segment (11).

9. Window frame system according to claim 8, **characterised in that** the intermediate transom segment (12) and the intermediate segment (2) have substantially the same cross-section.

10. Window frame system according to one of claims 1 to 9, **characterised in that** both the top bar (24), the bottom bar (25) and side bars (23) have main segments (1) with essentially the same cross-sections.

## Revendications

1. Système de cadre de fenêtre pour recevoir au moins deux fenêtres (21, 22) ayant une traverse haute (24), une traverse basse (25), des montants (23) et au moins une traverse d'imposte (10) au moins une première fenêtre (21) étant fixée à au moins une seconde fenêtre (22) s'ouvrant vers l'extérieur et chaque fenêtre (21, 22) comporte au moins un élément de vitrage (4) et la seconde fenêtre (22) comporte un châssis (8) et au moins la traverse haute (24) ou la traverse basse (25) ont un segment principal unique (1) ainsi qu'un segment intermédiaire (2) entre l'élément de vitrage (4) de la première fenêtre (21) et le segment principal (1),
système **caractérisé en ce que**
le segment principal (1) présente une cavité (9) sur le côté extérieur des fenêtres (21, 22), qui a une première surface réceptrice (15) d'une part pour une liaison, de préférence étanche avec le segment intermédiaire (2) et, d'autre part, une liaison, de préférence étanche avec le châssis (8) et une pare-close (3) de la première fenêtre (21) est fixée sur le côté intérieur du segment principal (1).

2. Système de cadre de fenêtre selon la revendication 1,
**caractérisé en ce que**
le segment principal (1) a une section principalement en forme de L, une première branche (1a) étant prévue sur le côté intérieur de la fenêtre (21, 22).

3. Système de cadre de fenêtre selon l'une des revendications 1 ou 2, **caractérisé en ce que**
le segment intermédiaire (2) a une section pratiquement en forme de L, une troisième branche (2a) étant prévue sur le côté extérieur de la fenêtre (21, 22).

4. Système de cadre de fenêtre selon l'une des revendications 1 à 3, **caractérisé en ce que**
le segment principal (1) a une surface extérieure principale (11), le segment intermédiaire (2) a une surface extérieure intermédiaire (2c) et le châssis (8) a une surface extérieure d'ouvrant (8a), à l'état fermé ces surfaces étant situées pratiquement dans un plan.

5. Système de cadre de fenêtre selon l'une des revendications 2 à 4, **caractérisé en ce que**
la première branche (1a) du segment principal (1) a une seconde surface réceptrice (1g) pour réaliser une liaison de préférence étanche avec le châssis (8).

6. Système de cadre de fenêtre selon l'une des revendications 1 à 5, **caractérisé en ce que**
la section d'au moins une traverse d'imposte (10) entre la première fenêtre (21) et la seconde fenêtre (22) a un segment principal de traverse d'un poste, en une seule pièce (11).

7. Système de cadre de fenêtre selon la revendication 6,
**caractérisé en ce que**
le segment principal de traverse d'imposte (11) est symétrique dans un plan perpendiculaire au plan de la fenêtre.

8. Système de cadre de fenêtre selon la revendication 6 ou 7, **caractérisé en ce que**
un segment intermédiaire de traverse d'imposte (12) est prévu entre l'élément de vitrage (4) de la première fenêtre (21) et le segment principal de traverse d'imposte (11).

9. Système de cadre de fenêtre selon la revendication 8,
**caractérisé en ce que**
le segment intermédiaire de traverse d'imposte (12) et le segment intermédiaire (2) ont pratiquement la même section.

10. Système de cadre de fenêtre selon l'une des revendications 1 à 9, **caractérisé en ce que**
à la fois la traverse haute (24), la traverse basse (25) et les montants (23) ont des segments principaux (1) ayant pratiquement la même section.
